# EUROPÄISCHE PATENTSCHRIFT

(11) **EP 3 101 359 B1**
(45) Veröffentlichungstag und Bekanntmachung des Hinweises auf die Patenterteilung: **09.05.2018**
(21) Anmeldenummer: 16172836.5
(22) Anmeldetag: 03.06.2016
(51) Int. Cl.: F24F 11/00, F24F 7/007

(54) **VORRICHTUNG ZUM LÜFTEN VON RÄUMEN**
DEVICE FOR VENTILATING ROOMS
DISPOSITIF D'AERATION DE PIECES

(30) Priorität: 05.06.2015 AT 504592015
(43) Veröffentlichungstag der Anmeldung: 07.12.2016
(73) Patentinhaber: Limot Elektromotorenbaugesellschaft m.b.H. & Co. KG, 4060 Leonding (AT)
(72) Erfinder: Weigl, Andreas, 4020 Linz (AT)
(74) Vertreter: Patentanwaltskanzlei Hübscher

(56) Entgegenhaltungen:
- WO-A1-2013/139572
- DE-U1- 29 513 601
- GB-A- 2 167 852
- JP-A- H09 272 330
- KR-A- 20140 045 618
- KR-B1- 101 027 846

## Beschreibung

Die Erfindung bezieht sich auf eine Vorrichtung zum Lüften von Räumen, mit einem Lüftergehäuse, in dem eine von einem Elektromotor angetriebene Gebläseanordnung angeordnet ist, wobei der Druckseite der Gebläseanordnung ein Gebläsekanal zugehört, dem eine, zwischen einer Verschluss- und einer Offenstellung verlagerba-re, Rückschlagklappe zugeordnet ist Derartige Vorrichtungen, sogenannte Lüftereinheiten, dienen insbesondere der Entlüftung von Gebäuderäumen (DE 296 23 226 U1, DE 20 015 136 U1). Es soll damit meist in Sanitärräumen, Küchen, Abstellräumen u.dgl. schadstoff-, feuchte- und geruchsbelastete Luft abgesaugt werden. Die Vorrichtung wird ist über eine Verbindungsleitung an ein vertikales Rohr, welches als zentrales Entlüftungsrohr dient und sich in einem Schacht befindet, angeschlossen. Dieses wird beispielsweise zu einer Entlüftungsöffnung im Dachbereich geführt. In vielen Fällen Blasen mehrere Lüftereinheiten in ein gemeinsames Entlüftungsrohr, womit es bei ausgeschalteten Einheiten zu Rückströmungen kommen kann. Um dies zu verhindern werden gasdichte Rückschlagklappen eingesetzt, die ein Rückströmen von Abluft aus dem Entlüftungsrohr in den Raum über die Lüftereinheit unterbindet. Üblicherweise wird die Rückschlagklappe durch den Ventilatordruck geöffnet und offengehalten. Dieses offenhalten benötigt allerdings zusätzliche Energie und verursacht Geräusche an der als Drossel wirkenden und gegebenenfalls zu Schwingungen anregbaren Rückschlagklappe. Können die Lüftereinheiten außerdem in jeder Lage montiert werden, ist zudem eine Feder zum Schließen der Klappe notwendig.

WO2013/139572 offenbart den Oberbegriff des Anspruchs 1. Der Erfindung liegt somit die Aufgabe zugrunde, eine Vorrichtung der eingangs geschilderten Art zu schaffen, mit die Geräuschemissionen und der Leistungsverlust im Betrieb verringert werden können.

Die Erfindung löst die gestellte Aufgabe dadurch, dass der Rückhalteklappe in der Offenstellung eine Festhalteeinrichtung zugeordnet ist, welche die Rückhalteklappe bei eingeschaltetem Elektromotor in der Offenstellung hält.

Erfindungsgemäß wird die gegenüber dem Stand der Technik verringerte Geräuschemision und der damit verbundene geringere Leistungsbedarf im Betrieb dadurch erreicht, dass die Rückschlagklappe bei eingeschaltetem Elektromotor in der Offenstellung von der Festhalteeinrichtung festgehalten wird. Dies bedeutet, dass die Klappe auch bei geringeren Lüfterdrehzahlen, die nicht ausreichen würden, die Klappe vollständig zu öffnen, gewährleistet ist, dass die Klappe stets von der Festhalteeinrichtung in der Offenstellung gehalten wird und somit vermieden wird, dass die Klappe als Drossel wirkt. Wird der Elektromotor ausgeschaltet, wird die Festhalteeinrichtung freigegeben und kann sich die Rückhalteklappe schwerkraft- oder federkraftbedingt schließen, um ein Rückströmen von Abluft durch die Vorrichtung zu vermeiden. Ein wesentlicher Vorteil der Erfindung liegt insbesondere darin, dass auch bei geringerer Lüfterdrehzahl und somit geringeren Austragsdrücken und dem damit verbundenen geringeren Leistungseinsatz ein sauberes Austauschen der Raumlauft gewährleistet ist.

In einer einfachen Ausgestaltung der Erfindung können Festhalteeinrichtung und Elektromotor elektrisch parallel geschaltet sein, allerdings empfiehlt sich die Verwendung einer gemeinsamen Schaltung, welche die Festhalteeinrichtung gemeinsam mit dem Elektromotor ansteuert. Diese Schaltung zeichnet insbesondere auch für eine Drehzahlregelung und eine Sicherstellung der Rückhalteklappe in der Offenstellung verantwortlich.

Besonders einfache konstruktive Verhältnisse ergeben sich dabei, wenn die Festhalteeinrichtung von einem die Rückhalteklappe in der Offenstellung haltenden Elektromagneten gebildet ist. Der Elektromagnet ist insbesondere im Ausblasstutzen des Gebläsekanals platziert und hält die Klappe während des Lüfterbetriebs in der Offenstellung. Beim Abschalten des Lüfters wird auch der Elektromagnet abgeschaltet und die Klappe schließt sich selbsttätig. Eine im Schließsinn federbelastete Rückhalteklappe, insbesondere durch eine Zugfeder, garantiert das Schließen der Klappe in jeder Einbaulage beim Abschalten des Lüfters. Dadurch ist auch bei einem Stromausfall stets ein sicheres Schließen der Klappe durch die Feder garantiert. Zudem kann der Elektromagnet einen die Offenstellung festlegenden Anschlag bilden. Der Elektromagnet begrenzt dabei also den Stellweg der Rückhalteklappe.

Zum Betreiben der Vorrichtung zum Lüften von Räumen der vorgeschilderten Art wird die Festhalteeinrichtung, insbesondere deren Elektromagnet, zugleich mit dem Elektromotor ein- oder ausgeschaltet. Um dabei ein rasches Verlagern der Rückhalteklappe in die Offenstellung sicherzustellen, ist es von Vorteil, dass der Elektromotor nach dem Einschalten zunächst mit voller Leistung angesteuert wird und dass die Leistung, nachdem die Rückhalteklappe ihre Offenstellung erreicht und von der Festhalteeinrichtung gehalten wird, auf ein vorgegebenes Niveau gedrosselt wird. Diese Funktion kann von der gemeinsamen Schaltung vorgegeben werden, wobei naturgemäß die Möglichkeit besteht, die gewünschte Lüfterdrehzahl manuell oder automatisiert vorzugeben.

In der Zeichnung ist der Erfindungsgegenstand beispielsweise an Hand eines teilgeschnittenen Querschnittes dargestellt.

Die erfindungsgemäße Vorrichtung zum Lüften von Räumen umfasst ein in einem Lüftergehäuse 1 angeordnete, von einem Elektromotor 2 angetriebene Gebläseanordnung 3, im dargestellten Ausführungsbeispiel ein Radiallüfter. Das Lüftergehäuse 1 ist nach vorne hin von einem Deckel 4 abgeschlossen. Zwischen Deckel 4 und Gebläseanordnung 3 ist ein Filter 5 vorgesehen. Die Gebläseanordnung 3 läuft in einem Pumpengehäuse, einem Spiralgehäuse 6, wobei der Druckseite 7 der Gebläseanordnung 3 ein Gebläsekanal 8 zugehört, dem eine zwischen einer Verschluss- und einer Offenstellung verlagerbare Rückschlagklappe 9 zugeordnet ist. Der Rückhalteklappe 9 ist in der Offenstellung einer Festhalteeinrichtung 10 zugeordnet, welche die Rückhalteklappe 9 bei eingeschaltetem Elektromotor 2 in der Offenstellung festhält.

Die Festhalteeinrichtung 10 und der Elektromotor 2 werden von einer gemeinsamen Schaltung 11 angesteuert. Die Festhalteeinrichtung 10 umfasst eine die Rückhalteklappe 9 in der Offenstellung haltenden Elektromagneten 12, der einen die Offenstellung festlegenden Anschlag bildet, also den freien Schwenkweg der Rückschlagklappe 9 begrenzt. Um ein sicheres Schließen der Rückhalteklappe 9 beim Ausschalten der Vorrichtung zu gewährleisten, kann die Rückhalteklappe 9 im Schließsinn federbelastet sein, wozu im dargestellten Ausführungsbeispiel eine Zugfeder 13 vorgesehen ist, die einerseits an der Rückhalteklappe 9 und anderseits am Lüftergehäuse 6 angreift.

## Patentansprüche

1. Vorrichtung zum Lüften von Räumen, mit einem Lüftergehäuse (1), in dem eine von einem Elektromotor (2) angetriebene Gebläseanordnung (3) angeordnet ist, wobei der Druckseite (7) der Gebläseanordnung (3) ein Gebläsekanal (8) zugehört, dem eine, zwischen einer Verschluss- und einer Offenstellung verlagerbare, Rückschlagklappe (9) zugeordnet ist, **dadurch gekennzeichnet, dass** der Rückhalteklappe (9) in der Offenstellung eine Festhalteeinrichtung (10) zugeordnet ist, welche die Rückhalteklappe (9) bei eingeschaltetem Elektromotor (2) in der Offenstellung festhält.

2. Vorrichtung zum Lüften nach Anspruch 1, **dadurch gekennzeichnet** durch eine gemeinsame Schaltung (11), welche die Festhalteeinrichtung (10) gemeinsam mit dem Elektromotor (2) ansteuert.

3. Vorrichtung zum Lüften nach Anspruch 1 oder 2, **dadurch gekennzeichnet, dass** die Festhalteeinrichtung (10) von einem die Rückhalteklappe (9) in der Offenstellung haltenden Elektromagneten (12) gebildet ist.

4. Vorrichtung zum Lüften nach Anspruch 3, **dadurch gekennzeichnet, dass** der Elektromagnet (12) einen die Offenstellung festlegenden Anschlag bildet.

5. Vorrichtung zum Lüften nach einem der Ansprüche 1 bis 4, **dadurch gekennzeichnet, dass** die Rückhalteklappe (9) im Schließsinn federbelastet ist.

6. Verfahren zum Betreiben einer Vorrichtung zum Lüften von Räumen nach einem der Ansprüche 1 bis 5, **dadurch gekennzeichnet, dass** die Festhalteeinrichtung (10), insbesondere deren Elektromagnet (12), zugleich mit dem Elektromotor (2) ein- oder ausgeschaltet wird.

7. Verfahren nach Anspruch 6, **dadurch gekennzeichnet, dass** der Elektromotor (2) nach dem Einschalten zunächst mit voller Leistung angesteuert wird und dass die Leistung, nachdem die Rückhalteklappe (9) ihre Offenstellung erreicht und von der Festhalteeinrichtung gehalten wird, auf ein vorgegebenes Niveau gedrosselt wird.

## Claims

1. Device for ventilating rooms, comprising a ventilator housing (1) in which a fan assembly (3) driven by an electric motor (2) is arranged, wherein a fan channel (8) appertains to the pressure side (7) of the fan assembly (3) and is allocated a non-return valve (9) which can be displaced between a closed position and an open position, **characterised in that** a securing unit (10) is allocated to the retention valve (9) in the open position and secures the retention valve (9) in the open position when the electric motor (2) is switched on.

2. Ventilating device as claimed in claim 1, **characterised by** common circuitry (11) which actuates the securing unit (10) together with the electric motor (2).

3. Ventilating device as claimed in claim 1 or 2, **characterised in that** the securing unit (10) is formed by a solenoid (12) which keeps the retention valve (9) in the open position.

4. Ventilating device as claimed in claim 3, **characterised in that** the solenoid (12) forms a stop determining the open position.

5. Ventilating device as claimed in any one of claims 1 to 4, **characterised in that** the retention valve (9) is spring-loaded in the closing direction.

6. Method for operating a device for ventilating rooms as claimed in any one of claims 1 to 5, **characterised in that** the securing unit (10), in particular the solenoid (12) thereof, is switched on or off at the same time as the electric motor (2).

7. Method as claimed in claim 6, **characterised in that** the electric motor (2) is initially actuated with full power after switch-on, and **in that** the power is restricted to a predetermined level after the retention valve (9) reaches its open position and is held by the securing unit.

## Revendications

1. Dispositif pour ventiler des pièces doté d'un boîtier de ventilateur (1) dans lequel est monté un dispositif de soufflerie (3) entraîné par un moteur électrique (2), du côté refoulement (7) du dispositif de soufflerie (3) étant ménagé un canal de soufflerie (8) auquel est associé un clapet anti-retour (9) pouvant se déplacer entre une position fermée et une position ouverte, **caractérisé en ce qu'**au clapet anti-retour (9) est associé en position ouverte un dispositif de maintien (10) qui maintient le clapet anti-retour (9) en position ouverte quand le moteur électrique (2) est activé.

2. Dispositif pour ventiler selon la revendication 1, **caractérisé par** un circuit commun (11) qui commande le dispositif de maintien (10) avec le moteur électrique (2).

3. Dispositif pour ventiler selon la revendication 1 ou 2, **caractérisé en ce que** le dispositif de maintien (10) est constitué par un électroaimant (12) maintenant le clapet anti-retour (9) en position ouverte.

4. Dispositif pour ventiler selon la revendication 3, **caractérisé en ce que** l'électroaimant (12) forme une butée définissant la position ouverte.

5. Dispositif pour ventiler selon une des revendications 1 à 4, **caractérisé en ce que** le clapet anti-retour (9) est commandé par ressort dans le sens de la fermeture.

6. Procédé de fonctionnement d'un dispositif pour ventiler des pièces selon une des revendications 1 à 5, **caractérisé en ce que** le dispositif de maintien (10), et en particulier son électroaimant (12), est activé ou désactivé en même temps que le moteur électrique (2).

7. Procédé selon la revendication 6, **caractérisé en ce que** le moteur électrique (2) est d'abord lancé à pleine puissance après l'activation et que la puissance est ensuite réduite à un niveau prédéfini une fois que le clapet anti-retour (9) a atteint sa position ouverte et est retenu par le dispositif de maintien.
